# EUROPÄISCHE PATENTSCHRIFT

(11) **EP 3 156 566 B1**
(45) Veröffentlichungstag und Bekanntmachung des Hinweises auf die Patenterteilung: **04.03.2020**
(21) Anmeldenummer: 16186918.5
(22) Anmeldetag: 02.09.2016
(51) Int. Cl.: E05B 19/00, E05B 19/04, G07C 9/00

(54) **KRAFTFAHRZEUGSCHLÜSSEL**
MOTOR VEHICLE KEY
CLE DE VEHICULE AUTOMOBILE

(30) Priorität: 16.10.2015 DE 102015117632
(43) Veröffentlichungstag der Anmeldung: 19.04.2017
(73) Patentinhaber: Huf Hülsbeck & Fürst GmbH & Co. KG, 42551 Velbert (DE)
(72) Erfinder: Genter, Julian, 44892 Bochum (DE); Lipinski, Nicole, 40822 Mettmann (DE); Bensiek, Bernd, 42697 Solingen (DE)

(56) Entgegenhaltungen:
- EP-A1- 2 927 394
- EP-A2- 1 837 831
- EP-A2- 2 615 227
- WO-A1-2012/132461
- US-A1- 2005 166 650
- US-A1- 2008 229 794

## Beschreibung

Die vorliegende Erfindung betrifft einen Schlüssel zur Betätigung einer Schließvorrichtung eines Kraftfahrzeugs mit einem Gehäuse, einer an dem Gehäuse angeordneten Blende, einem Schlüsselkörper, welcher zumindest teilweise in das Gehäuse einführbar ausgebildet ist, und einer Sicherungsvorrichtung, um den in das Gehäuse eingeführten Schlüsselkörper zu sichern.

Im Stand der Technik sind vielfältige Lösungen zum Befestigen von Notschlüsseln in einem Gehäuse bekannt. Meist umfassen diese Lösungen mechanische Sicherungsvorrichtungen, die innerhalb eines Schlüsselgehäuses angeordnet sind. Zusätzlich sind diese Sicherungsvorrichtungen mit einem Verriegelungsmechanismus versehen, um ein Herausfallen des Notschlüssels zu verhindern.

Nachteilig im Stand der Technik ist, dass die bekannten Lösungen meist sehr kompliziert und kostenintensiv hergestellt werden müssen. Hierbei muss die Sicherungsvorrichtung einschließlich des Verriegelungsmechanismus zum Verhindern eines Herausfallens des Notschlüssels aus zahlreichen Bauteilen zusammengesetzt werden. Zusätzlich müssen Gleitlager und Führungen in dem Gehäuse angeordnet werden, damit eine reibungslose Funktion gewährleistet werden kann. Die funktionalen Anforderungen werden hierbei zusätzlich erhöht, weil derartige Schlüsselgehäuse häufig verklebt werden und somit eine einfache Reparatur nicht möglich ist.

Aus der US2008/0229794A1 ist ein Schlüssel mit einem Schlüsselkörper mit einer Ausnehmung bekannt, wobei zur Sicherung des Schlüsselkörpers in dem Schlüssel eine Sicherungsvorrichtung im gesicherten Zustand in die Ausnehmung eintaucht.

Des Weiteren offenbart die EP2615227A2 einen Schlüssel mit einem Schlüsselkörper, wobei der Schlüsselkörper eine Ausnehmung aufweist, in welcher ein Ansatz einer Sicherungsvorrichtung zur Sicherung des Schlüsselkörpers angeordnet ist.

In der EP1837831A2 wird ein Schlüssel mit einem Schlüsselkörper beschrieben, wobei der Schlüsselkörper eine Kammer aufweist, welche zur Anordnung einer Sicherungsvorrichtung dient.

Es ist die der Erfindung zugrunde liegende Aufgabe, einen verbesserten Schlüssel zur Betätigung einer Schließvorrichtung eines Kraftfahrzeugs vorzuschlagen, welcher die Nachteile aus dem Stand der Technik überwindet.

Diese Aufgabe wird durch den Gegenstand mit den Merkmalen nach dem unabhängigen Anspruch gelöst. Vorteilhafte Ausführungsformen der Erfindung sind Gegenstand der Figuren, der Beschreibung und der abhängigen Ansprüche.

Erfindungsgemäß wird die Aufgabe durch einen Schlüssel zur Betätigung einer Schließvorrichtung eines Kraftfahrzeugs mit einem Gehäuse, einer an dem Gehäuse angeordneten Blende, einem Schlüsselkörper, welcher zumindest teilweise in das Gehäuse einführbar ausgebildet ist, und einer Sicherungsvorrichtung, um den in das Gehäuse eingeführten Schlüsselkörper zu sichern, gelöst, wobei die Blende ein erstes Lager aufweist, welches dazu ausgebildet ist die Sicherungsvorrichtung zu lagern. Erfindungsgemäß weist die Sicherungsvorrichtung eine Öffnung auf, welche dazu ausgebildet ist, dass sich ein in das Gehäuse eingeführter Schlüsselkörper durch die Öffnung erstreckt.

Dadurch wird beispielsweise der technische Vorteil erreicht, dass die Anzahl der Bauteile deutlich reduziert wird. Dies hat einerseits Kostenvorteile und andererseits wird der Aufwand für die Herstellung des Schlüssels stark herabgesetzt. Dadurch, dass die Blende fest mit dem Gehäuse des Schlüssels verbunden ist, kann sie gleichzeitig als Gleitlager für die Sicherungsvorrichtung dienen. Somit erfüllt die Blende einerseits die Aufgabe ein Teil des Gehäuses auszubilden und andererseits bietet sie eine einfache aber sehr zuverlässige Lagerung für die Sicherheitsvorrichtung. Weil die Sicherheitsvorrichtung eine Öffnung aufweist, kann ein einfaches und unmittelbares Zusammenwirken zwischen Sicherungsvorrichtung und Schlüsselkörper realisiert werden. Insbesondere in Verbindung mit einer Ausführungsform, nach welcher der Rasthaken der Sicherungsvorrichtung an der Öffnung der Sicherungsvorrichtung angeordnet ist, kann hierbei eine störungsfreie und zuverlässige Funktionsweise der Sicherungsvorrichtung realisiert werden.

Nach einer besonderen Ausführungsform ist die Sicherungsvorrichtung zwischen einer Freigabeposition, in welcher die Sicherungsvorrichtung den Schlüsselkörper freigibt, und einer Sicherungsposition, in welcher die Sicherungsvorrichtung den Schlüsselkörper fixiert, bewegbar ausgebildet. Dadurch kann durch eine einfache Betätigung der Sicherungsvorrichtung ein Entnehmen oder auch ein Einführen des Schlüsselkörpers aus dem Gehäuse bzw. in das Gehäuse erfolgen.

Um die Bewegung zwischen Freigabeposition und Sicherungsposition der Sicherungsvorrichtung möglichst einfach zu realisieren und um besonders einfache Anforderungen an das Lager der Sicherungsvorrichtung zu stellen, erfolgt eine Bewegung der Sicherungsvorrichtung zwischen der Freigabeposition und der Sicherungsposition translatorisch.

In einer besonders bevorzugten Ausführungsform ist die Blende mit dem Gehäuse irreversibel verbunden ausgebildet. Hierbei ist jedoch besonders bei der Montage des Schlüssels zu beachten, dass die Funktion der Blende als Lager gewährleistet bleibt.

Insbesondere um eine translatorische Bewegung der Sicherungsvorrichtung zwischen der Freigabeposition und der Sicherungsposition und um die sich daraus ergebenden mechanischen Anforderungen besonders einfach zu realisieren, ist die Sicherungsvorrichtung stiftartig ausgebildet.

Um die Herstellung der Blende, des Gleitlagers und der Sicherungsvorrichtung einfach und zu niedrigen Kosten zu realisieren, umfasst das erste Lager eine Blendenöffnung. Somit ist es für einen Nutzer des Schlüssels bzw. für einen Entnehmer des Schlüsselkörpers möglich, die Sicherungsvorrichtung unmittelbar zu betätigen und durch die Blendenöffnung von der Sicherungsposition in die Freigabeposition zu überführen. Dadurch wird hierbei ein einfaches Entnehmen des Schlüsselkörpers realisiert.

Um die Sicherungsvorrichtung in einem nicht betätigten Zustand dauerhaft in der Sicherungsposition zu halten und um die Sicherungsvorrichtung nach einem manuellen Betätigen bzw. nach einem manuellen Überführen in die Freigabeposition selbstständig wieder in die Sicherungsposition zu überführen, ist die Sicherungsvorrichtung mit einer Feder gelagert. Die Feder kann hierbei als einfache Druckfeder, Biegefeder oder sonstige Feder ausgebildet sein. Hierbei ist die Feder derart ausgebildet, dass eine Federkraft der Feder die Sicherungsvorrichtung in die Sicherungsposition überführt.

Um ein Eingreifen der Sicherungsvorrichtung in den Schlüsselkörper zu realisieren und um somit die Wirkungsweise der Sicherungsvorrichtung zu verbessern, weist die Sicherungsvorrichtung einen Rasthaken auf, der dazu ausgebildet ist, in eine Aussparung des Schlüsselkörpers einzugreifen.

Um die Funktionsweise der Sicherungsvorrichtung zusätzlich zu verbessern und insbesondere um die translatorische Bewegung der Sicherungsvorrichtung optimal auszubilden, weist das Gehäuse ein zweites Lager auf, um die Sicherungsvorrichtung zu lagern. Das zweite Lager kann hier vorzugsweise im Inneren des Gehäuses des Schlüssels angeordnet sein. Je weiter das erste Lager und das zweite Lager voneinander entfernt angeordnet sind, desto besser ist in der Konsequenz die reibungsfreie Funktionsweise der Sicherungsvorrichtung realisierbar.

Um das Einführen des Schlüsselkörpers in das Gehäuse erheblich zu vereinfachen, umfasst die Sicherheitsvorrichtung eine Einführvorrichtung, um bei einem Einführen des Schlüsselkörpers in das Gehäuse eine Überführung der Sicherungsvorrichtung in die Freigabeposition zu bewirken. Dies kann beispielsweise dadurch realisiert werden, indem die Einführvorrichtung einen keilartigen Flächenabschnitt aufweist. Der keilartige Flächenabschnitt könnte hierbei seitlich an der Öffnung der Sicherungsvorrichtung angeordnet sein, wobei durch eine Krafteinwirkung eines in das Gehäuse einzubringenden Schlüsselkörpers auf den keilartigen Flächenabschnitt eine Kraftwirkung entsteht, die die Sicherungsvorrichtung gegen die Federkraft in die Freigabeposition überführt.

Um die Betätigung der Sicherungsvorrichtung für einen Nutzer zusätzlich zu vereinfachen, ist die Sicherungsvorrichtung als Betätigungselement, insbesondere als Taste, ausgebildet. Hierbei ist es beispielsweise denkbar, dass die Sicherungsvorrichtung mehrteilig ausgebildet ist.

Ausführungsbeispiele der Erfindung sind in den Zeichnungen dargestellt und werden im Folgenden näher beschrieben.

Es zeigen:
- Fig. 1: eine schematische Darstellung eines Schlüssels,
- Fig. 2: eine schematische Darstellung der Figur 1 im Schnitt A-A,
- Fig. 3: eine schematische Darstellung einer Seitenansicht des Schlüssels, und
- Fig. 4: eine schematische Darstellung der Sicherungsvorrichtung der Figur 2 im Schnitt B-B.

Die Figur 1 zeigt eine schematische Darstellung eines Schlüssels 100 zur Betätigung einer Schließvorrichtung eines Kraftfahrzeugs. Der Schlüssel 100 umfasst ein Gehäuse 101 und eine an dem Gehäuse 101 fest angeordnete Blende 103. In das Gehäuse 101 ist ein Schlüsselkörper 105 eingeführt. Lediglich ein Teil des Schlüsselkörpers 105 ist in das Gehäuse 101 eingeführt. Ein Griffstück des Schlüsselkörpers 105 befindet sich unmittelbar an der Blende 103 des Gehäuses 101 angrenzend. Zusätzlich umfasst der Schlüssel 100 eine Sicherungsvorrichtung 107, um den in das Gehäuse 101 eingeführten Schlüsselkörper 105 zu sichern. Hierbei weist die Blende 103 ein erstes Lager 109 auf, welches die Sicherungsvorrichtung 107 lagert. Das erste Lager 109 ist als Blendenöffnung 110 ausgebildet und die Sicherungsvorrichtung 107 ist zwischen einer Freigabeposition, in welcher die Sicherungsvorrichtung 107 den Schlüsselkörper 105 freigibt, und einer Sicherungsposition, in welcher die Sicherungsvorrichtung 107 den Schlüsselkörper 105 fixiert, bewegbar ausgebildet. Bei einer Betätigung der stiftartig ausgebildeten Sicherungsvorrichtung 107 wird eine translatorische Bewegung der Sicherungsvorrichtung 107 zwischen der Freigabeposition und der Sicherungsposition bewirkt. Gehäuseseitig ist die Sicherungsvorrichtung 107 mit einer Feder 111 gelagert, wobei die Feder 111 so ausgebildet ist, dass eine Federkraft der Feder 111 die Sicherungsvorrichtung 107 immer wieder in die Sicherungsposition überführt.

Die Figur 2 zeigt eine schematische Darstellung der Figur 1 im Schnitt A-A. Der Schlüssel 100 zur Betätigung einer Schließvorrichtung eines Kraftfahrzeugs bzw. die Sicherungsvorrichtung 107 weist einen Rasthaken 113 aufweist, der in eine korrespondierende Aussparung 115 an dem Schlüsselkörper 105 eingreifen kann.
Zusätzlich weist das Gehäuse 101 ein zweites Lager 117 auf, um die Sicherungsvorrichtung 107 zusätzlich zu dem ersten Lager 109 an der Blendenöffnung 110 zu lagern. Die Sicherungsvorrichtung 107 weist eine Öffnung 119 auf, durch welche sich ein in das Gehäuse 101 eingeführter Schlüsselkörper 105 durch die Öffnung 119 hindurch erstreckt. Hierbei ist der Rasthaken 113 der Sicherungsvorrichtung 107 an der Öffnung 119 bzw. an einer Innenseite der Sicherungsvorrichtung 107 angeordnet und ist mit der Aussparung 115 des eingeführten Schlüsselkörpers 105 in Eingriff.

Die Figur 3 zeigt eine schematische Darstellung einer Seitenansicht des Schlüssels 100. Der Schlüssel 100 umfasst die Blende 103 und in der Blendenöffnung 110 ist die Sicherungsvorrichtung 107 gelagert und für einen Nutzer leicht betätigbar angeordnet.

Die Figur 4 zeigt eine schematische Darstellung der Sicherungsvorrichtung 107 der Figur 2 im Schnitt B-B. Die Sicherheitsvorrichtung 107 umfasst hierbei eine Einführvorrichtung 121, um bei einem Einführen des Schlüsselkörpers 105 in das Gehäuse 101 eine Überführung der Sicherungsvorrichtung 107 in die Freigabeposition zu bewirken. Die Einführvorrichtung 121 weist hierbei einen keilartigen Flächenabschnitt auf. Der in die Öffnung 119 eingeführte Schlüsselkörper 105 verursacht über den keilartigen Flächenabschnitt eine Kraftwirkung auf die Sicherungsvorrichtung, die gegen die Kraftwirkung der Feder 111 gerichtet ist. Folglich kann der Schlüsselkörper 105 vollständig in das Gehäuse 101 des Schlüssels 100 eingeführt werden.

Alternativ ist es möglich, die zweite Lagerstelle ebenfalls an der Blende anzuordnen, In diesem Fall würde die Blende selbst vollständig zur Lagerung der Sicherungsvorrichtung dienen.

### BEZUGSZEICHENLISTE

- 100: Schlüssel
- 101: Gehäuse
- 103: Blende
- 105: Schlüsselkörper
- 107: Sicherungsvorrichtung
- 109: Erstes Lager
- 110: Blendenöffnung
- 111: Feder
- 113: Rasthaken
- 115: Aussparung
- 117: Zweites Lager
- 119: Öffnung
- 121: Einführvorrichtung

## Patentansprüche

1. Schlüssel (100) zur Betätigung einer Schließvorrichtung eines Kraftfahrzeugs mit einem Gehäuse (101), einer an dem Gehäuse (101) angeordneten Blende (103), einem Schlüsselkörper (105), welcher zumindest teilweise in das Gehäuse (101) einführbar ausgebildet ist, und einer Sicherungsvorrichtung (107), um den in das Gehäuse (101) eingeführten Schlüsselkörper (105) zu sichern, wobei die Blende (103) ein erstes Lager (109) aufweist, welches dazu ausgebildet ist die Sicherungsvorrichtung (107) zu lagern, **dadurch gekennzeichnet, dass** die Sicherungsvorrichtung (107) eine Öffnung (119) aufweist, welche dazu ausgebildet ist, dass sich ein in das Gehäuse (101) eingeführter Schlüsselkörper (105) durch die Öffnung (119) erstreckt.

2. Schlüssel (100) zur Betätigung einer Schließvorrichtung eines Kraftfahrzeugs gemäß Anspruch 1, **dadurch gekennzeichnet, dass** die Sicherungsvorrichtung (107) zwischen einer Freigabeposition, in welcher die Sicherungsvorrichtung (107) den Schlüsselkörper (105) freigibt, und einer Sicherungsposition, in welcher die Sicherungsvorrichtung (107) den Schlüsselkörper (105) fixiert, bewegbar ausgebildet ist.

3. Schlüssel (100) zur Betätigung einer Schließvorrichtung eines Kraftfahrzeugs gemäß Anspruch 1 oder 2, **dadurch gekennzeichnet, dass** eine Bewegung der Sicherungsvorrichtung (107) zwischen der Freigabeposition und der Sicherungsposition translatorisch erfolgt.

4. Schlüssel (100) zur Betätigung einer Schließvorrichtung eines Kraftfahrzeugs gemäß einem der vorangehenden Ansprüche, **dadurch gekennzeichnet, dass** die Blende (103) mit dem Gehäuse (101) irreversibel verbunden ausgebildet ist.

5. Schlüssel (100) zur Betätigung einer Schließvorrichtung eines Kraftfahrzeugs gemäß einem der vorangehenden Ansprüche, **dadurch gekennzeichnet, dass** die Sicherungsvorrichtung (107) stiftartig ausgebildet ist.

6. Schlüssel (100) zur Betätigung einer Schließvorrichtung eines Kraftfahrzeugs gemäß einem der vorangehenden Ansprüche, **dadurch gekennzeichnet, dass** das erste Lager (109) eine Blendenöffnung (110) umfasst.

7. Schlüssel (100) zur Betätigung einer Schließvorrichtung eines Kraftfahrzeugs gemäß einem der vorangehenden Ansprüche, **dadurch gekennzeichnet, dass** die Sicherungsvorrichtung (107) mit einer Feder (111) gelagert ist.

8. Schlüssel (100) zur Betätigung einer Schließvorrichtung eines Kraftfahrzeugs gemäß Anspruch 7, **dadurch gekennzeichnet, dass** die Feder (111) derart ausgebildet ist, dass eine Federkraft der Feder (111) die Sicherungsvorrichtung (107) in die Sicherungsposition überführt.

9. Schlüssel (100) zur Betätigung einer Schließvorrichtung eines Kraftfahrzeugs gemäß einem der vorangehenden Ansprüche, **dadurch gekennzeichnet, dass** die Sicherungsvorrichtung (107) einen Rasthaken (113) aufweist, der dazu ausgebildet ist, in eine Aussparung (115) des Schlüsselkörpers (105) einzugreifen.

10. Schlüssel (100) zur Betätigung einer Schließvorrichtung eines Kraftfahrzeugs gemäß einem der vorangehenden Ansprüche, **dadurch gekennzeichnet, dass** das Gehäuse (101) ein zweites Lager (117) aufweist, um die Sicherungsvorrichtung (107) zu lagern.

11. Schlüssel (100) zur Betätigung einer Schließvorrichtung eines Kraftfahrzeugs gemäß Anspruch 10, **dadurch gekennzeichnet, dass** der Rasthaken (113) der Sicherungsvorrichtung (107) an der Öffnung (119) der Sicherungsvorrichtung (107) angeordnet ist.

12. Schlüssel (100) zur Betätigung einer Schließvorrichtung eines Kraftfahrzeugs gemäß einem der vorangehenden Ansprüche, **dadurch gekennzeichnet, dass** die Sicherungsvorrichtung (107) eine Einführvorrichtung (121) umfasst, um bei einem Einführen des Schlüsselkörpers (105) in das Gehäuse (101) eine Überführung der Sicherungsvorrichtung (107) in die Freigabeposition zu bewirken.

13. Schlüssel (100) zur Betätigung einer Schließvorrichtung eines Kraftfahrzeugs gemäß Anspruch 12, **dadurch gekennzeichnet, dass** die Einführvorrichtung (121) einen keilartigen Flächenabschnitt aufweist.

14. Schlüssel (100) zur Betätigung einer Schließvorrichtung eines Kraftfahrzeugs gemäß einem der vorangehenden Ansprüche, **dadurch gekennzeichnet, dass** die Sicherungsvorrichtung (107) als Betätigungselement, insbesondere als Taste, ausgebildet ist.

## Claims

1. Key (100) for operating a locking apparatus of a motor vehicle, having a housing (101), a cover plate (103) arranged on the housing (101), a key body (105) which can be at least partially inserted in the housing (101), and a securing device (107) for securing the key body (105) that has been inserted in the housing (101), wherein the cover plate (103) includes a first support element (109) which is designed to support the securing device (107), **characterized in that** the securing device (107) has an aperture (119) which is designed so that a key body (105) which is inserted in the housing (101) protrudes through the aperture (119).

2. Key (100) for operating a locking apparatus of a motor vehicle according to Claim 1, **characterized in that** the securing device (107) is designed to be movable between a release position, in which the securing device (107) releases the key body (105), and a securing position, in which the securing device (107) holds the key body (105) securely.

3. Key (100) for operating a locking apparatus of a motor vehicle according to Claim 1 or 2, **characterized in that** a movement of the securing device (107) takes place translationally between the release position and the securing position.

4. Key (100) for operating a locking apparatus of a motor vehicle according to any one of the preceding claims, **characterized in that** the cover plate (103) is constructed so as to be irreversibly attached to the housing (101).

5. Key (100) for operating a locking apparatus of a motor vehicle according to any one of the preceding claims, **characterized in that** the securing device (107) is constructed in the form of a pin.

6. Key (100) for operating a locking apparatus of a motor vehicle according to any one of the preceding claims, **characterized in that** the first support element (109) comprises a cover plate aperture (110).

7. Key (100) for operating a locking apparatus of a motor vehicle according to any one of the preceding claims, **characterized in that** the securing device (107) is braced by a spring (111).

8. Key (100) for operating a locking apparatus of a motor vehicle according to Claim 7, **characterized in that** the spring (111) is designed in such manner that a spring force of the spring (111) shifts the securing device (107) into the securing position.

9. Key (100) for operating a locking apparatus of a motor vehicle according to any one of the preceding claims, **characterized in that** the securing device (107) includes a detent hook (113) which is designed to engage in a recess (115) in the key body (105).

10. Key (100) for operating a locking apparatus of a motor vehicle according to any one of the preceding claims, **characterized in that** the housing (101) includes a second support element (117) for supporting the securing device (107).

11. Key (100) for operating a locking apparatus of a motor vehicle according to Claim 10, **characterized in that** the detent hook (113) of the security device (107) is arranged at the aperture (119) in the securing device (107).

12. Key (100) for operating a locking apparatus of a motor vehicle according to any one of the preceding claims, **characterized in that** the securing device (107) comprises an insertion device (121) to effect a shift of the securing device (107) into the release position when the key body (105) is inserted in the housing (101).

13. Key (100) for operating a locking apparatus of a motor vehicle according to Claim 12, **characterized in that** the insertion device (121) has a wedge-like face section.

14. Key (100) for operating a locking apparatus of a motor vehicle according to any one of the preceding claims, **characterized in that** the securing device (107) is designed as an actuating element, in particular as a button.

## Revendications

1. Clé (100) destinée à actionner un dispositif de fermeture d'un véhicule automobile avec un boîtier (101), un obturateur (103) disposé sur le boîtier (101), un corps de clé (105), lequel est constitué pouvant être introduit au moins en partie dans le boîtier (101) et un dispositif de fixation (107) pour fixer le corps de clé (105) introduit dans le boîtier (101), sachant que l'obturateur (103) comporte un premier logement (109), lequel est constitué à cet effet pour loger le dispositif de fixation (107), **caractérisée en ce que** le dispositif de fixation (107) comporte une ouverture (119), laquelle est constituée à cet effet pour qu'un corps de clé (105) introduit dans le boîtier (101) s'étende à travers l'ouverture (119) .

2. Clé (100) destinée à actionner un dispositif de fermeture d'un véhicule automobile selon la revendication 1, **caractérisée en ce que** le dispositif de fixation (107) est constitué pouvant être mobile entre une position de libération, dans laquelle le dispositif de fixation (107) libère le corps de clé (105), et une position de fixation dans laquelle le dispositif de fixation (107) fixe le corps de clé (105).

3. Clé (100) destinée à actionner un dispositif de fermeture d'un véhicule automobile selon la revendication 1 ou 2, **caractérisée en ce qu'**un mouvement du dispositif de fixation (107) a lieu de façon translatoire entre la position de libération et la position de fixation.

4. Clé (100) destinée à actionner un dispositif de fermeture d'un véhicule automobile selon l'une quelconque des revendications précédentes, **caractérisée en ce que** l'obturateur (103) est constitué relié de façon irréversible avec le boîtier (101).

5. Clé (100) destinée à actionner un dispositif de fermeture d'un véhicule automobile selon l'une quelconque des revendications précédentes, **caractérisée en ce que** le dispositif de fixation (107) est constitué sous la forme d'une tige.

6. Clé (100) destinée à actionner un dispositif de fermeture d'un véhicule automobile selon l'une quelconque des revendications précédentes, **caractérisée en ce que** le premier logement (109) comprend une ouverture d'obturation (110).

7. Clé (100) destinée à actionner un dispositif de fermeture d'un véhicule automobile selon l'une quelconque des revendications précédentes, **caractérisée en ce que** le dispositif de fixation (107) est logé avec un ressort (111).

8. Clé (100) destinée à actionner un dispositif de fermeture d'un véhicule automobile selon la revendication 7, **caractérisée en ce que** le ressort (111) est constitué de telle manière qu'une force de ressort du ressort (111) fait passer le dispositif de fixation (107) dans la position de fixation.

9. Clé (100) destinée à actionner un dispositif de fermeture d'un véhicule automobile selon l'une quelconque des revendications précédentes, **caractérisée en ce que** le dispositif de fixation (107) comporte un crochet à cran (113) qui est constitué à cet effet pour venir en prise dans un évidement (115) du corps de clé (105).

10. Clé (100) destinée à actionner un dispositif de fermeture d'un véhicule automobile selon l'une quelconque des revendications précédentes, **caractérisée en ce que** le boîtier (101) comporte un deuxième logement (117) pour loger le dispositif de fixation (107).

11. Clé (100) destinée à actionner un dispositif de fermeture d'un véhicule automobile selon la revendication 10, **caractérisée en ce que** le crochet à cran (113) du dispositif de fixation (107) est disposé sur l'ouverture (119) du dispositif de fixation (107).

12. Clé (100) destinée à actionner un dispositif de fermeture d'un véhicule automobile selon l'une quelconque des revendications précédentes, **caractérisée en ce que** le dispositif de fixation (107) comprend un dispositif d'introduction (121) pour réaliser un transfert du dispositif de fixation (107) dans la position de libération lors d'une introduction du corps de clé (105) dans le boîtier (101).

13. Clé (100) destinée à actionner un dispositif de fermeture d'un véhicule automobile selon la revendication 12, **caractérisée en ce que** le dispositif d'introduction (121) comporte une section de surface en forme de coin.

14. Clé (100) destinée à actionner un dispositif de fermeture d'un véhicule automobile selon l'une quelconque des revendications précédentes, **caractérisée en ce que** le dispositif de fixation (107) est constitué comme un élément de manipulation, en particulier comme une touche.
